# FASCICULE DE BREVET EUROPEEN

(11) **EP 2 409 928 B1**
(45) Date de publication et mention de la délivrance du brevet: **06.11.2013**
(21) Numéro de dépôt: 11166295.3
(22) Date de dépôt: 17.05.2011
(51) Int. Cl.: B65D 41/17

(54) **Bouchon de fermeture clipable**
Mit einem Clip verschließbarer Verschlussstopfen
Clipping sealing plug

(30) Priorité: 22.07.2010 FR 1055997
(43) Date de publication de la demande: 25.01.2012
(73) Titulaire: Procap France, 39570 Messia sur Sorne (FR)
(72) Inventeur: Bertrand, Cyrille, 25000, Besançon (FR)
(74) Mandataire: Brungard, Yves Francois

(56) Documents cités:
- WO-A1-93/21079
- DE-U1- 8 324 930
- FR-A1- 2 334 580
- JP-U- 51 010 148
- US-A- 5 692 628

## Description

La présente invention concerne un bouchon de fermeture du type clipable sur un col de flacon, par simple poussée axiale de la part d'un utilisateur.

L'art antérieur enseigne de réaliser un tel bouchon qui est constitué par un plateau supérieur se prolongeant axialement par une jupe de recouvrement du col du flacon, la paroi interne de ladite jupe comportant des premiers moyens de clipage élastiquement déformables, aptes à coopérer en fermeture par une pression axiale, avec une bague périphérique correspondante du col du flacon et à s'en désengager, en ouverture par une traction axiale ou par une action en dévissage, et des seconds moyens de clipage d'un joint d'étanchéité disposé contre le fond du plateau.

Le document WO 93/21079 divulgue un bouchon selon le préambule de la revendication 1.

Ces moyens de clipage connus de l'art antérieur et illustrés sur les figures 3 et 4 sont constitués par des joncs de maintien « a » réalisés sur des pattes axiales élastiques « b » issues du fond du plateau « c » du bouchon « d ».

La déformation de ces pattes « b » lors de leur engagement sur la bague « e » du flacon « f » s'effectue dans un sens angulaire F1 par rapport à l'axe XX' du flacon « f ».

Ceci a pour effet néfaste de changer l'angle d'interférence α entre le jonc « a » du bouchon « d » et la bague « e » du flacon « f », modifiant leur zone d'appui. Ceci est bien illustré par comparaison des figures 3 et 4. Il peut alors se produire un phénomène de glissement jusqu'à provoquer le déclipage du bouchon « d » et la chute du flacon « f ».

Ce phénomène de glissement est visible sur les mêmes figures 3 et 4 sur lesquelles le plan I correspond au plan vertical de la bague « e » du col du flacon « f » et le plan II correspond au plan vertical de la patte « b » du bouchon « d ». Le repère « X » correspond à l'écart de tolérance entre une cote minimum et une cote maximum.

On voit bien à la figure 3 que, pour une patte « b » déterminée, l'accroche de son jonc « a » sur la bague « e » du flacon « f » est correcte pour une tolérance « X » nulle, mais que lorsque la tolérance « X » est de quelques dixièmes de millimètres de plus pour une bague « e' » (figure 4), il se créée un écart angulaire α du jonc « a » par rapport à la bague « e », et il en résulte un contact amoindri entre ces deux éléments, susceptible d'entrainer un déclipage du bouchon « d ».

Le but de la présente invention est de résoudre ce premier problème, mais également un second problème lié au premier et qui concerne les seconds moyens de clipage du joint d'étanchéité évoqué ci-dessus.

En effet, toujours selon l'art antérieur représenté, pour ce deuxième point, aux figures 10 et 11, les moyens de clipage du joint d'étanchéité « g » au fond du plateau « c » sont constitués par une autre série de joncs de maintien « h » réalisés sur les mêmes pattes axiales « b ».

Ces joncs « h » sont disposés au-delà des précédents « a », et cela à proximité du fond du plateau « c », ce qui les rend quasi rigides du fait du manque de flexibilité à ce niveau.

Cela a pour effet néfaste de détériorer le bord périphérique du joint « g » au montage, voire provoquer la rupture de la patte « b », du fait de la prise d'angle α importante de celle-ci. La figure 10 montre bien le décalage angulaire α entre le plan I du bord du joint « g » et le plan II de la patte « b ».

L'invention consiste à résoudre ce double problème en proposant des premiers moyens de clipage constitués par au moins deux pattes élastiquement déformables, diamétralement opposées, chacune d'elles étant issues de la paroi interne de la jupe de façon tangentielle et s'étendant et se débattant angulairement librement dans un plan perpendiculaire à l'axe du bouchon, chacune de ces pattes étant munie d'une portion de jonc de maintien s'étendant parallèlement à celle-ci, de manière à s'effacer puis à se positionner, lors du clipage du bouchon, sous la bague du col, sans incidence angulaire par rapport à l'axe, quels que soient les écarts de tolérances de la bague dans un sens radial, donc perpendiculaire à l'axe.

L'invention se caractérise en proposant également des seconds moyens de clipage du joint d'étanchéité contre le fond du plateau constitués par au moins deux autres pattes, indépendantes ou non des précédentes, élastiquement déformables, diamétralement opposées, chacune d'elles étant issues de la paroi interne de la jupe de façon tangentielle et s'étendant angulairement librement dans un plan perpendiculaire à l'axe du bouchon, chacune de ces pattes étant munie d'une portion de jonc de maintien, s'étendant parallèlement à celle-ci, de manière à s'effacer puis à se positionner, lors du clipage du joint d'étanchéité (9), sans exercer d'effort sur la périphérie de celui-ci et donc sans risque de détérioration au montage.

L'invention concerne également les caractéristiques qui ressortiront au cours de la description qui va suivre, et qui devront être considérées isolément ou selon toutes leurs combinaisons techniques possibles.

Cette description donnée à titre d'exemple non limitatif, fera mieux comprendre comment l'invention peut être réalisée en référence aux dessins annexés sur lesquels:
La figure 1 représente une vue en perspective éclatée de l'extrémité supérieure d'un flacon avec un joint d'étanchéité et un bouchon de fermeture selon l'invention.
La figure 2 représente, en perspective de dessous et en transparence, un bouchon selon la figure 1.
Les figures 3 et 4 représentent schématiquement un bouchon selon l'art antérieur, respectivement clipé sur un col de flacon avec une tolérance minimum et maximum des premiers moyens de clipage.
Les figures 5 et 6 représentent schématiquement un bouchon selon l'invention, comparativement aux figures 3 et 4 de l'art antérieur, respectivement clipé sur un col de flacon avec une tolérance minimum et maximum des premiers moyens de clipage.
La figure 7 représente en perspective un bouchon clipable selon une variante de réalisation des premiers moyens de clipage.
La figure 8 représente en coupe axiale le bouchon selon la figure 7, monté sur un col de flacon.
La figure 9 représente une vue en coupe selon la ligne IX-IX de la figure 8.
Les figures 10 et 11 représentent schématiquement un bouchon selon l'art antérieur, montrant plus particulièrement les seconds moyens de clipage, respectivement pendant et après clipage du joint d'étanchéité au fond du plateau du bouchon.
Les figures 12 et 13 représentent schématiquement un bouchon selon l'invention, comparativement aux figures 10 et 11 de l'art antérieur, respectivement pendant et après clipage du joint d'étanchéité au fond du plateau du bouchon.

Le bouchon 1 globalement désigné sur les figures est destiné à assurer la fermeture d'un flacon 2.

Le bouchon 1 est du type constitué par plateau supérieur 3 se prolongeant axialement par une jupe de recouvrement 4 du col 5 du flacon 2, la paroi interne 12 de ladite jupe 4 comportant des premiers moyens de clipage 6 élastiquement déformables, aptes à coopérer en fermeture par une pression axiale, avec une bague périphérique correspondante 7 du col 5 du flacon 2 et à s'en désengager, en ouverture par une traction axiale ou par une action en dévissage, et des seconds moyens de clipage 8 d'un joint d'étanchéité 9 disposé contre le fond 10 du plateau 3.

Selon l'invention, les premiers moyens de clipage 6 sont constitués par au moins deux pattes 11 élastiquement déformables, diamétralement opposées, chacune d'elles étant issues de la paroi interne 12 de la jupe 4 de façon tangentielle et s'étendant et se débattant angulairement librement dans un plan perpendiculaire à l'axe XX' du bouchon 1, chacune de ces pattes 11 étant munie d'une portion de jonc de maintien 13 s'étendant parallèlement à celle-ci, de manière à s'effacer puis à se positionner, lors du clipage du bouchon 1, sous la bague 7 du col 5, sans incidence angulaire par rapport à l'axe XX', quels que soient les écarts de tolérances de la bague 7 dans un sens radial, donc perpendiculaire à l'axe XX'.

La tension radiale évoquée ci-dessus s'ajoute à la tension verticale exercée par la bague 7 du col 5 sur les pattes 11.

A noter également que les pattes radiales 11 selon l'invention peuvent être de longueurs plus importantes que s'il s'agissait de pattes axiales selon l'art antérieur, ce qui procure l'avantage de les rendre plus élastiques.

Selon une variante de réalisation représentée sur les figures 7, 8 et 9, chacune des pattes tangentielles 11 se décomposent en au moins deux parties 15, 16 chacune d'elles comportant une fenêtre 17, 18 de l'un des côtés de laquelle est issue et pivote aux points 19, 20 une patte auxiliaire 21, 22 s'étendant de la même manière que la patte principale 11, les dites pattes auxiliaires 21, 22 étant munies d'une portion de jonc de maintien 13, 13b.

Ceci a pour effet d'augmenter la flexibilité de l'ensemble, le pouvoir de flexion des pattes auxiliaires 21,22 s'ajoutant à celui de la patte principale 11.

Egalement un tel ensemble permet d'appliquer une pression sur le col 5 du flacon 2, la plus grande possible. A cela s'ajoute, comme déjà évoqué, que toutes les zones flexibles peuvent se déformer radialement et axialement tout en conservant une accroche constante avec le col 5, car l'interférence entre les joncs 13 et la bague 7 du col 5 est maitrisée.

Selon une autre caractéristique de ce second mode de réalisation, des zones amincies 23, 24 sont réalisées au droit de chaque fenêtre 17, 18 de chaque partie 15, 16 de patte principale 11 dans un sens axial, pour constituer autant de points de pivotement desdites partie 15, 16.

Ceci créée une troisième source de flexibilité à l'ensemble.

La mise en place d'un tel bouchon s'effectue par clipage, en l'appuyant sur le col 5 du flacon 2 et en exerçant une pression axiale. Pour le retirer, il est exercé une action verticale dans l'autre sens, ou alors en exerçant une rotation sur le bouchon 2 dont l'extrémité inférieure de la jupe 4 présente une ondulation 25 correspondant à une rampe 26 réalisée sur le col 5, sous sa bague 7. La rotation de la jupe 4 du bouchon 1 par rapport à la rampe 26 du col 5 provoque le soulèvement du bouchon 1, et conséquemment son déclipage.

Par ailleurs (voir les figures 12 et 13, comparativement aux figures 10 et 11 de l'art antérieur, les seconds moyens de clipage 8 du joint d'étanchéité 9 contre le fond 10 du plateau 3 sont constitués par au moins deux autres pattes 27, indépendantes ou non des précédentes 11, élastiquement déformables, diamétralement opposées, chacune d'elles étant issues de la paroi interne 12 de la jupe 4 de façon tangentielle et s'étendant angulairement librement dans un plan perpendiculaire à l'axe XX' du bouchon 1, chacune de ces pattes 27 étant munie d'une portion de jonc 28 de maintien, s'étendant parallèlement à celle-ci, de manière à s'effacer puis à se positionner, lors du clipage du joint d'étanchéité 9, sans exercer d'effort sur la périphérie de celui-ci et donc sans risque de détérioration au montage.

Comme le montre la figure 13, le plan axial I du joint d'étanchéité 9 est toujours parallèle au plan de joint axial II de la patte 27, quelle que soit la position de cette dernière au cours du montage du joint 9, et quelle que soit la tolérance de fabrication « X ».

## Revendications

1. Bouchon (1) destiné à la fermeture d'un flacon (2), du type constitué par un plateau supérieur (3) se prolongeant axialement par une jupe de recouvrement (4) du col (5) du flacon (2), la paroi interne (12) de ladite jupe (4) comportant des premiers moyens de clipage (6) élastiquement déformables, aptes à coopérer en fermeture par une pression axiale, avec une bague périphérique correspondante (7) du col (5) du flacon (2) et à s'en désengager, en ouverture par une traction axiale ou par une action en dévissage, et des seconds moyens de clipage (8) d'un joint d'étanchéité (9) disposé contre le fond (10) du plateau (3), les premiers moyens de clipage (6) étant constitués par au moins deux pattes (11) élastiquement déformables, sensiblement opposées, **caractérisé en ce que** chacune d'elles est issue de la paroi interne (12) de la jupe (4) de façon tangentielle et s'étend et se débat angulairement librement dans un plan perpendiculaire à l'axe (XX') du bouchon (1), chacune de ces pattes (11) étant munie d'une portion de jonc de maintien (13) s'étendant parallèlement à celle-ci, de manière à s'effacer puis à se positionner, lors du clipage du bouchon (1), sous la bague (7) du col (5), sans incidence angulaire par rapport à l'axe (XX'), quels que soient les écarts de tolérances de la bague (7) dans un sens radial, donc perpendiculaire à l'axe (XX').

2. Bouchon selon la revendication 1, **caractérisé en ce que** chacune des pattes tangentielles (11) se décompose en au moins deux parties (15, 16), chacune d'elles comportant une patte auxiliaire (21, 22) s'étendant de la même manière que la patte principale (11) et pivotant aux points (19, 20), les dites pattes auxiliaires (21, 22) étant munies d'une portion de jonc de maintien (13, 13b).

3. Bouchon selon la revendication 2, **caractérisé en ce que** des zones amincies (23, 24) sont réalisées au droit de chaque partie (15, 16) de patte principale (11) dans un sens axial, pour constituer autant de points de pivotement desdites partie (15, 16).

4. Bouchon selon les revendications 1 à 3, **caractérisé en ce que** les seconds moyens de clipage (8) du joint d'étanchéité (9) contre le fond (10) du plateau (3) sont constitués par au moins deux autres pattes (27), indépendantes ou non des précédentes (11), élastiquement déformables, sensiblement opposées, chacune d'elles étant issues de la paroi interne (12) de la jupe (4) de façon tangentielle et s'étendant angulairement librement dans un plan perpendiculaire à l'axe (XX') du bouchon (1), chacune de ces pattes (27) étant munie d'une portion de jonc (28) de maintien, s'étendant parallèlement à celle-ci, de manière à s'effacer puis à se positionner, lors du clipage du joint d'étanchéité (9), sans exercer d'effort sur la périphérie de celui-ci et donc sans risque de détérioration au montage.

## Patentansprüche

1. Verschluss (1), der zum Verschließen eines Flakons (2) der Bauart vorgesehen ist, die von einer oberen Platte (3) gebildet wird, die sich axial mittels eines Abdeckungsmantels (4) des Halses (5) des Flakons (2) verlängert, wobei die Innenwand (12) des Mantels (4) erste elastisch verformbare Rastmittel (6) aufweist, die imstande sind, beim Schließen durch einen axialen Druck mit einem entsprechenden peripheren Ring (7) des Halses (5) des Flakons (2) zusammenzuarbeiten und sich davon beim Öffnen durch einen axialen Zug oder durch einen Abschraubvorgang zu lösen und zweite Rastmittel (8) einer Dichtung (9), die gegen den Boden (10) der Platte (3) angeordnet ist, wobei die ersten Rastmittel (6) von mindestens zwei elastisch verformbaren, etwa gegenüberliegenden Füßen (11) gebildet werden, **dadurch gekennzeichnet, dass** jeder von ihnen tangential aus der Innenwand (12) des Mantels (4) hervorgegangen ist und sich in freiem Winkel in einer Ebene lotrecht zur Achse (XX') des Stopfens (1) erstreckt und ausschlägt, wobei jeder dieser Füße (11) mit einem Haltestababschnitt (13) ausgestattet ist, der sich parallel zu diesem erstreckt, um sich zu entfernen und sich danach beim Rasten des Stopfens (1) unter dem Ring (7) des Halses (5) ohne Einfallswinkel im Verhältnis zur Achse (XX')unabhängig von den Toleranzdifferenzen des Rings (7) in einer radialen Richtung zu positionieren, also lotrecht zur Achse (XX').

2. Stopfen nach Anspruch 1, **dadurch gekennzeichnet, dass** sich jeder der tangentialen Füße (11) in mindestens zwei Teile (15, 16) aufteilt, wobei jeder von ihnen einen Hilfsfuß (21, 22) aufweist, der sich in derselben Weise wie der Hauptfuß (11) erstreckt und an den Punkten (19, 20) dreht, wobei die Hilfsfüße (21, 22) mit einem Haltestababschnitt (13, 13b) ausgestattet sind.

3. Stopfen nach Anspruch 2, **dadurch gekennzeichnet**, das lotrecht zu jedem Teil (15, 16) des Hauptfußes (11) in axialer Richtung verschlankte Zonen (23, 24) ausgebildet sind, um ebenso viele Drehpunkte der Teile (15, 16) auszubilden.

4. Stopfen nach den Ansprüchen 1 bis 3, **dadurch gekennzeichnet, dass** die zweiten Rastmittel (8) der Dichtung (9) gegen den Boden (10) der Platte (3) von mindestens zwei anderen elastisch verformbaren, etwa gegenüberliegenden Füßen (27) gebildet werden, die von den Vorangehenden (11) unabhängig sind oder nicht, wobei jeder von ihnen tangential aus der Innenwand (12) des Mantels (4) hervorgeht und sich in freiem Winkel in einer Ebene lotrecht zur Achse (XX') des Stopfens (1) erstreckt, wobei jeder dieser Füße (27) mit einem Haltestababschnitt (28) ausgestattet ist, der sich parallel zu diesem derart erstreckt, dass er sich entfernt und dann beim Rasten der Dichtung (9) positioniert, ohne eine Kraft auf ihren Umfang auszuüben und demzufolge ohne Beschädigungsrisiko bei der Montage.

## Claims

1. A closure (1) for closing a bottle (2) of the type formed by a top face (3) extended axially by a skirt (4) covering the neck (5) of the bottle (2), the inner wall (12) of the said skirt (4) comprising first elastically deformable snap-fit means (6) able to cooperate for closure via axial pressure with a corresponding peripheral bead (7) on the neck (5) of the bottle (2) and to disengage therefrom for opening by axial pulling or by unscrewing action, and second snap-fit means (8) of a sealing gasket (9) arranged against the bottom (10) of the top face (3), the first snap-fit means (6) being formed by at least two substantially opposite elastically deformable lugs (11), **characterized in that** each thereof derives from the inner wall (12) of the skirt (4) tangentially and extends and can move at a free angle in a plane perpendicular to the axis (XX') of the closure (1), each of these lugs (11) being provided with a portion of retaining ring (13) extending parallel thereto so that it recedes and places itself in position when the closure (1) is snapped under the bead (7) of the neck (5) with no angular incidence relative to the axis (XX') irrespective of the tolerance margins of the bead (7) in a radial direction, hence perpendicular to the axis (XX').

2. The closure according to claim 1, **characterized in that** each of the tangential lugs (11) divides into at least two parts (15, 16) each thereof comprising an auxiliary lug (21, 22) extending in the same manner as the main lug (11) and pivoting at points (19, 20) the said auxiliary lugs (21, 22) being provided with a portion of retaining ring (13, 13b).

3. The closure according to claim 2, **characterized in that** thinned zones (23, 24) are formed in line with each part (15, 16) of a main lug (11) in an axial direction to form as many pivot points as said parts (15, 16).

4. The closure according to claims 1 to 3, **characterized in that** the second snap-fit means (8) of the sealing gasket (9) against the bottom (10) of the top face (3) are formed by at least two other lugs (27) which may or may not be independent of the preceding lugs (11), that are elastically deformable, substantially opposite and each thereof deriving from the inner wall (12) of the skirt (4) tangentially and extending at a free angle in a plane perpendicular to the axis (XX') of the closure (1), each of these lugs (27) being provided with a portion of retaining ring (28) extending parallel thereto so as to recede and then to position itself, at the time of snap-fitting of the sealing gasket (9), without exerting any force on the periphery thereof and hence without risk of deterioration when assembling.
